# EUROPÄISCHE PATENTANMELDUNG

(11) **EP 4 745 047 A1**
(43) Veröffentlichungstag der Anmeldung: **20.05.2026**
(21) Anmeldenummer: 25209842.1
(22) Anmeldetag: 20.10.2025
(51) Int. Cl.: B65B 1/12, B65B 1/32, B65B 9/20, B65B 57/00

(54) **DOSIERVORRICHTUNG FÜR EINE VERPACKUNGSMASCHINE, VERPACKUNGSMASCHINE MIT EINER DERARTIGEN DOSIERVORRICHTUNG SOWIE VERFAHREN ZU EINEM BETRIEB EINER DOSIERVORRICHTUNG**

(30) Priorität: 25.10.2024 DE 102024131245
(71) Anmelder: Syntegon Technology GmbH, 70372 Stuttgart (DE)
(72) Erfinder: Greif, Tobias, 71522 Backnang (DE); Bischoff, Bernd, 71332 Waiblingen (DE)
(74) Vertreter: Daub, Thomas

(57) **Zusammenfassung**

Die Erfindung geht aus von einer Dosiervorrichtung für eine Verpackungsmaschine, insbesondere vertikale Schlauchbeutelmaschine, mit zumindest einer Dosiereinheit (14), die zumindest zwei Schüttwaagen (16, 18) aufweist, die jeweils zumindest ein, insbesondere eine rechteckige Querschnittsform aufweisendes, Schüttelement (20, 22) aufweisen, das beweglich, insbesondere kippbar, gelagert ist.

Es wird vorgeschlagen, dass **in** zumindest einem Betriebszustand die Schüttelemente (20, 22), insbesondere in Bezug auf Schüttkanten (24, 26) der Schüttelemente (20, 22), vorzugsweise frei von zwischen den Schüttelementen (20, 22) angeordneten Elementen, gegenüberliegend, insbesondere spiegelsymmetrisch zu einer Vertikalebene (28), angeordnet sind.

## Beschreibung

### Stand der Technik

Die Erfindung betrifft eine Dosiervorrichtung für eine Verpackungsmaschine, mit zumindest einer Dosiereinheit, die zumindest zwei Schüttwaagen aufweist, die jeweils zumindest ein Schüttelement aufweisen, das beweglich, insbesondere kippbar, gelagert ist und zumindest eine Schüttkante aufweist.

Bei bekannten Dosiervorrichtungen sind Schüttelemente in einem betriebsbereiten Zustand derart angeordnet, dass deren Schüttkanten im Wesentlichen auf einer gemeinsamen Linie angeordnet sind, insbesondere sich entlang einer Horizontalrichtung koaxial erstrecken, wobei unterhalb der Schüttelemente ein gemeinsamer Trichter angeordnet ist, dem die Schüttelemente Schüttgut, wie beispielsweise Mehl, Kaffeebohnen o. dgl., zu einer Zuführung zu einem Füllrohr einer Verpackungsmaschine zuführen. Der Trichter weist infolge der Anordnung der Schüttkanten der Schüttelemente auf einer gemeinsamen Linie eine einer Erstreckung der Schüttkanten im Wesentlichen entsprechende Längserstreckung auf. Seitenwände des Trichters weisen einen bestimmten Mindestwinkel zur Vertikalen auf, damit das Schüttgut sicher ins Füllrohr überführt werden kann. Infolge des Zusammenhangs zwischen der großen Längserstreckung des Trichters und der Einhaltung des Mindestwinkels der Seitenwände zur Vertikalen ergibt sich eine große Gesamthöhe des Trichters.

Die Aufgabe der Erfindung besteht insbesondere darin, eine gattungsgemäße Dosiervorrichtung, ein gattungsgemäßes Verfahren zu einem Betrieb einer Dosiervorrichtung und eine gattungsgemäße Verpackungsmaschine mit verbesserten Eigenschaften hinsichtlich einer kompakten Bauform, einem Bedienerkomfort, einer Wartung sowie einem Dosiereinheitswechsel bereitzustellen. Die Aufgabe wird erfindungsgemäß durch die Merkmale des Anspruchs 1, 2, 7 bzw. 10 gelöst, während vorteilhafte Ausgestaltungen und Weiterbildungen der Erfindung den Unteransprüchen entnommen werden können.

### Offenbarung der Erfindung

Die Erfindung geht aus von einer Dosiervorrichtung für eine Verpackungsmaschine, insbesondere für eine vertikale Schlauchbeutelmaschine, mit zumindest einer Dosiereinheit, die zumindest zwei Schüttwaagen aufweist, die jeweils zumindest ein, insbesondere eine rechteckige Querschnittsform aufweisendes, Schüttelement aufweisen, das beweglich, insbesondere kippbar, gelagert ist.

Es wird vorgeschlagen, dass in zumindest einem Betriebszustand, insbesondere der Dosiervorrichtung, die Schüttelemente in Bezug auf die Schüttkanten, insbesondere frei von zwischen den Schüttelementen angeordneten Elementen, gegenüberliegend, insbesondere spiegelsymmetrisch zu einer Vertikalebene, angeordnet sind. Durch die erfindungsgemäße Ausgestaltung der Dosiervorrichtung kann vorteilhaft eine kompakte Ausgestaltung der Dosiervorrichtung realisiert werden. Es kann vorteilhaft infolge der gegenüberliegenden Anordnung der Schüttelemente ein Trichter der Dosiervorrichtung mit einer kleinen Öffnung ausgeführt werden, so dass vorteilhaft eine geringe Gesamthöhe des Trichters, insbesondere bei im Vergleich zu bereits bekannten Dosiervorrichtungen gleichbleibenden Mindestwinkeln zur Vertikalen von Seitenwänden des Trichters, realisiert werden kann, vorzugsweise ohne eine Produktionsleistung der Dosiervorrichtung negativ zu beeinflussen.

Die Dosiervorrichtung ist vorzugsweise zu einem Dosieren von Schüttgut in Form von Lebensmitteln, wie beispielsweise Kaffeebohnen, Kaffeepulver, Mehl, Zucker, Müsli o. dgl. vorgesehen. Unter "vorgesehen" soll insbesondere speziell eingerichtet, speziell programmiert, speziell ausgelegt und/oder speziell ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt. Bevorzugt umfasst die Dosiervorrichtung zumindest einen, insbesondere den bereits zuvor genannten, Trichter, der, betrachtet entlang einer Vertikalrichtung, unterhalb der Dosiereinheit angeordnet ist. Die Dosiereinheit ist vorzugsweise dazu vorgesehen, dem Trichter Schüttgut zu einer Zuführung zu einem Füllrohr einer die Dosiervorrichtung umfassenden Verpackungsmaschine auf eine, einem Fachmann bereits bekannte Art und Weise zuführen. Bevorzugt sind in zumindest einem Betriebszustand der Dosiervorrichtung die Schüttelemente zu einer Zuführung von Schüttgut, insbesondere in einer vorbestimmten Menge, zum Trichter vorgesehen.

Die Schüttwaagen weisen vorzugsweise eine, einem Fachmann bereits bekannte Funktionsweise zu einem Dosieren von Schüttgut auf. Bevorzugt weisen die Schüttelemente, insbesondere in zumindest einem Ausführungsbeispiel der Dosiereinheit, jeweils eine Bewegungsachse, insbesondere eine Kippachse auf, die zumindest im Wesentlichen parallel zu einer Horizontalebene verläuft. Unter "im Wesentlichen parallel" soll insbesondere eine Ausrichtung einer Richtung relativ zu einer Bezugsrichtung, insbesondere in einer Ebene, verstanden werden, wobei die Richtung gegenüber der Bezugsrichtung eine Abweichung insbesondere kleiner als 8°, vorteilhaft kleiner als 5° und besonders vorteilhaft kleiner als 2° aufweist. Die Schüttelemente weisen bevorzugt, insbesondere in der Horizontalebene betrachtet, eine rechteckige Querschnittsform auf. Bevorzugt weisen die Schüttelemente jeweils zumindest eine, insbesondere als Längskante ausgebildete, Schüttkante auf. Die Schüttkante des jeweiligen Schüttelements ist vorzugsweise als Längskante des jeweiligen Schüttelements ausgebildet, entlang derer das jeweilige Schüttelement seine maximale Längserstreckung aufweist. Die Schüttelemente sind vorzugsweise in zumindest einem Betriebszustand, insbesondere der Dosiervorrichtung, in Bezug auf die Längskanten, insbesondere frei von zwischen den Schüttelementen angeordneten Elementen, gegenüberliegend, insbesondere spiegelsymmetrisch zur Vertikalebene, angeordnet. Bevorzugt ist in dem Betriebszustand, in dem die Schüttelemente gegenüberliegend angeordnet sind, ein maximaler Abstand zwischen den Schüttkanten der Schüttelemente entlang einer Horizontalrichtung insbesondere kleiner als 25 cm, bevorzugt kleiner als 15 cm und besonders bevorzugt kleiner als 5 cm. Die Schüttelemente sind in zumindest einer möglichen Ausgestaltung der Schüttwaagen vorzugsweise frei von beweglich an den Schüttelementen angeordneten Verschlussklappen ausgebildet. Die Schüttelemente begrenzen bevorzugt jeweils einen Aufnahmeraum, in dem zu dosierendes Schüttgut anordenbar ist, wobei die Schüttelemente selbst bewegbar sind, um das Schüttgut auszuschütten, insbesondere dem Trichter zuzuführen. Die Schüttkanten der Schüttelemente sind vorzugsweise Kanten der Schüttelemente, über die das zu dosierende Schüttgut infolge einer Bewegung, insbesondere einer Kippbewegung, der Schüttelemente aus den Schüttelementen, insbesondere aus dem jeweiligen Aufnahmeraum, heraus förderbar ist. In zumindest einer weiteren möglichen Ausgestaltung der Schüttwaagen ist es jedoch auch denkbar, dass der Aufnahmeraum der jeweiligen Schüttwaage, insbesondere relativ zu einem Gehäuse der jeweiligen Schüttwaage, feststehend ausgebildet ist und die Schüttelemente als Verschlussklappen ausgebildet sind, die jeweils eine Schwenkachse aufweisen, die zumindest im Wesentlichen parallel zur Horizontalebene verläuft, wobei die Schüttelemente dazu vorgesehen sind, den Aufnahmeraum der jeweiligen Schüttwaage, insbesondere in Richtung des Trichters, zu verschließen und infolge einer Schwenkbewegung eine dem Trichter zugewandte Ausgabeöffnung des Aufnahmeraums freizugeben. Bevorzugt sind die Schüttwaagen in der weiteren möglichen Ausgestaltung in zumindest einem Betriebszustand spiegelsymmetrisch zur Vertikalebene angeordnet, wobei vorzugsweise die Schwenkachsen der Schüttelemente und/oder die Schüttkanten der Schüttelemente spiegelsymmetrisch zur Vertikalebene angeordnet sind. Vorzugsweise kommen Schüttkanten der Schüttelemente in der weiteren möglichen Ausgestaltung, in der die Schüttelemente als Verschlussklappen ausgebildet sind, zumindest temporär mit dem zu dosierenden Schüttgut in Kontakt, während das Schüttgut aus dem jeweiligen Aufnahmeraum heraus förderbar ist, insbesondere während das Schüttgut aus dem jeweiligen Aufnahmeraum herausrieselt. Bevorzugt kommen Schüttkanten der Schüttelemente in der weiteren möglichen Ausgestaltung, in der die Schüttelemente als Verschlussklappen ausgebildet sind, zumindest temporär infolge einer Bewegung, vorzugsweise einer Kippbewegung, der Schüttelemente relativ zu dem Aufnahmeraum mit dem Schüttgut in Kontakt bzw. das Schüttgut bewegt sich zumindest temporär über die Schüttkanten aus dem Aufnahmeraum heraus.

Des Weiteren wird vorgeschlagen, dass die zwei Schüttwaagen jeweils ein Gehäuse aufweisen, an, insbesondere in, dem das jeweilige Schüttelement beweglich, insbesondere kippbar, gelagert ist, wobei die Gehäuse der zwei Schüttwaagen relativ zueinander beweglich, insbesondere schwenkbar, gelagert sind, wobei die Schüttelemente zumindest nach einer Bewegung der Gehäuse der Schüttwaagen aufeinander zu, insbesondere in Bezug auf die Schüttkanten, gegenüberliegend angeordnet sind. Vorzugsweise sind die Schüttelemente, insbesondere bei der möglichen Ausgestaltung der Schüttwaagen, bei denen die Schüttelemente selbst den jeweiligen Aufnahmeraum definieren, in einem aneinander anliegenden Zustand der Gehäuse der Schüttwaagen, insbesondere in Bezug auf die Schüttkanten, gegenüberliegend und/oder spiegelsymmetrisch zur Vertikalebene angeordnet. Vorzugsweise sind die Schüttelemente, insbesondere in der weiteren möglichen Ausgestaltung, in der die beweglich gelagerten Schüttelemente den jeweiligen Aufnahmeraum in Richtung des Trichters verschließen, vorzugsweise als Verschlussklappen ausgebildet, in einem aneinander anliegenden Zustand der Gehäuse der Schüttwaagen, insbesondere in Bezug auf die Schwenkachsen, gegenüberliegend und/oder spiegelsymmetrisch zur Vertikalebene angeordnet, wobei vorzugsweise die Schwenkachsen der Schüttelemente spiegelsymmetrisch zur Vertikalebene angeordnet sind. Bevorzugt sind die Schüttelemente, insbesondere in der weiteren möglichen Ausgestaltung, in der die beweglich gelagerten Schüttelemente als Verschlussklappen ausgebildet sind, in einem aneinander anliegenden Zustand der Gehäuse der Schüttwaagen, in Bezug auf die Vertikalebene gegenüberliegend angeordnet. Vorzugsweise sind in der weiteren möglichen Ausgestaltung der Schüttwaagen, bei der die Schüttelemente als Verschlussklappen ausgebildet sind, infolge einer Bewegung der Gehäuse voneinander weg, die Schwenkachsen der Schüttelemente jeweils in einem von 90°, 180° und 360° abweichenden Winkel relativ zur Vertikalebene anordenbar. Die Gehäuse sind bevorzugt beweglich, insbesondere schwenkbar, an einem Rahmen der Dosiervorrichtung beweglich gelagert. Bevorzugt sind die Gehäuse jeweils um eine Bewegungsachse, insbesondere eine Schwenkachse, der Dosiereinheit relativ zueinander beweglich, insbesondere schwenkbar, gelagert, die zumindest im Wesentlichen senkrecht zur Horizontalebene verläuft. Der Ausdruck "im Wesentlichen senkrecht" soll insbesondere eine Ausrichtung einer Richtung relativ zu einer Bezugsrichtung definieren, wobei die Richtung und die Bezugsrichtung, insbesondere in einer Projektionsebene betrachtet, einen Winkel von 90° einschließen und der Winkel eine maximale Abweichung von insbesondere kleiner als 8°, vorteilhaft kleiner als 5° und besonders vorteilhaft kleiner als 2° aufweist. Bevorzugt sind die Schüttelemente, insbesondere bei einer möglichen Ausgestaltung der Schüttwaagen, bei denen die Schüttelemente selbst den Aufnahmeraum definieren, jeweils in dem entsprechenden Gehäuse um die jeweilige Kippachse des entsprechenden Schüttelements relativ zum Gehäuse kippbar gelagert. Vorzugsweise sind die Gehäuse einseitig zumindest teilweise offen ausgebildet. Vorzugsweise sind die Gehäuse an einer dem Trichter zugewandten Seite zumindest teilweise offen ausgebildet, insbesondere um auf eine, einem Fachmann bereits bekannte Art und Weise ein Zuführen von Schüttgut zum Trichter mittels der Schüttelemente zu ermöglichen. Es ist auch denkbar, dass die Schüttwaagen alternativ zu den Gehäusen jeweils einen weitestgehend offenen Rahmen aufweisen, in dem das entsprechende Schüttelement beweglich gelagert ist und der jeweils relativ zum Rahmen der Dosiervorrichtung beweglich gelagert ist. Durch die erfindungsgemäße Ausgestaltung der Dosiervorrichtung kann vorteilhaft eine hohe Wartungsfreundlichkeit der Schüttwaagen realisiert werden, insbesondere da nach einem Auseinanderbewegen der Gehäuse ein komfortabler Zugang zu einzelnen Bauteilen der Schüttwaagen realisiert werden kann. Es kann vorteilhaft auf spezielle Wartungsklappen an den Gehäusen verzichtet werden, was insbesondere vorteilhaft zu einer Einsparung von Bauraum führt. Es kann vorteilhaft eine kompakte Ausgestaltung der Dosiervorrichtung realisiert werden. Es kann vorteilhaft infolge der gegenüberliegenden Anordnung der Schüttelemente ein Trichter der Dosiervorrichtung mit einer kleinen Öffnung ausgeführt werden, so dass vorteilhaft eine geringe Gesamthöhe des Trichters, insbesondere bei im Vergleich zu bereits bekannten Dosiervorrichtungen gleichbleibenden Mindestwinkeln zur Vertikalen von Seitenwänden des Trichters, realisiert werden kann, vorzugsweise ohne eine Produktionsleistung der Dosiervorrichtung negativ zu beeinflussen.

Ferner wird vorgeschlagen, dass die zwei Schüttwaagen jeweils ein, insbesondere das bereits zuvor genannte, Gehäuse aufweisen, an, insbesondere in, dem das jeweilige Schüttelement beweglich, insbesondere kippbar, gelagert ist, wobei die Gehäuse der zwei Schüttwaagen relativ zueinander beweglich, insbesondere schwenkbar, entlang einer bogenförmigen Bewegungsbahn der Schüttwaagen gelagert sind. Die bogenförmige Bewegungsbahn der Schüttwaagen verläuft bevorzugt in einer sich zumindest im Wesentlichen parallel zur Horizontalebene erstreckenden Ebene. Vorzugsweise umfasst die Dosiervorrichtung zumindest eine Führungseinheit, mittels derer die bogenförmige Bewegungsbahn der Gehäuse realisierbar ist. Die Führungseinheit kann pro Gehäuse beispielsweise zumindest eine bogenförmige Führungsschiene und zumindest einen daran beweglich gelagerten Führungsschlitten, zumindest eine Führungsrolle o. dgl. umfassen. Die Führungseinheit kann als Gleitführungseinheit, als Rollführungseinheit, oder als andere, einem Fachmann als sinnvoll erscheinende Führungseinheit ausgebildet sein. Durch die erfindungsgemäße Ausgestaltung der Dosiervorrichtung kann vorteilhaft eine große Bewegungsmöglichkeit der Gehäuse bei geringem Platzbedarf realisiert werden, um beispielsweise einen bedienerfreundlichen Zugang zu den Schüttwaagen zu realisieren. Es kann vorteilhaft eine hohe Wartungsfreundlichkeit der Schüttwaagen realisiert werden, insbesondere da nach einem Auseinanderbewegen der Gehäuse ein komfortabler Zugang zu einzelnen Bauteilen der Schüttwaagen realisiert werden kann. Es kann vorteilhaft auf spezielle Wartungsklappen an den Gehäusen verzichtet werden, was insbesondere vorteilhaft zu einer Einsparung von Bauraum führt. Es kann vorteilhaft eine kompakte Ausgestaltung der Dosiervorrichtung realisiert werden.

Zudem wird vorgeschlagen, dass die Dosiervorrichtung zumindest eine Bewegungskopplungseinheit umfasst, wobei die zwei Schüttwaagen jeweils ein, insbesondere das bereits zuvor genannte, Gehäuse aufweisen, an, insbesondere in, dem das jeweilige Schüttelement beweglich, insbesondere kippbar, gelagert ist, wobei die Gehäuse der zwei Schüttwaagen in Abhängigkeit von einer Bewegung zumindest eines der Gehäuse der zwei Schüttwaagen mittels der Bewegungskopplungseinheit, insbesondere zumindest im Wesentlichen synchron, in unterschiedliche, insbesondere entgegengesetzte, Richtungen bewegbar sind. Bevorzugt umfasst die Dosiervorrichtung zumindest eine Antriebseinheit, insbesondere eine Elektromotoreinheit, die dazu vorgesehen ist, die Gehäuse, insbesondere über die Bewegungskopplungseinheit, relativ zueinander zu bewegen. Es ist jedoch auch denkbar, dass die Dosiervorrichtung frei von einer Antriebseinheit zu einem Bewegen der Gehäuse ausgebildet ist und die Gehäuse manuell von einem Bediener bewegbar sind. Die Bewegungskopplungseinheit kann als Zahnradgetriebeeinheit, als Koppelstangeneinheit oder als eine andere, einem Fachmann als sinnvoll erscheinende Bewegungskopplungseinheit ausgebildet sein, um eine Bewegungsabhängigkeit der Gehäuse zu realisieren. Durch die erfindungsgemäße Ausgestaltung der Dosiervorrichtung kann vorteilhaft eine einfache Bewegungsabhängigkeit der Gehäuse realisiert werden, um beispielsweise einen gleichzeitigen bedienerfreundlichen Zugang zu den Schüttwaagen zu realisieren. Es kann vorteilhaft eine hohe Wartungsfreundlichkeit der Schüttwaagen realisiert werden, insbesondere da nach einem Auseinanderbewegen der Gehäuse ein komfortabler Zugang zu einzelnen Bauteilen der Schüttwaagen realisiert werden kann. Es kann vorteilhaft auf spezielle Wartungsklappen an den Gehäusen verzichtet werden, was insbesondere vorteilhaft zu einer Einsparung von Bauraum führt. Es kann vorteilhaft eine kompakte Ausgestaltung der Dosiervorrichtung realisiert werden.

Es wird weiter vorgeschlagen, dass die Dosiereinheit zumindest einen Volumendosierer, insbesondere Schneckendosierer, aufweist, der mittels der Bewegungskopplungseinheit in Abhängigkeit von einer Bewegung der Gehäuse der zwei Schüttwaagen relativ zu den zwei Schüttwaagen beweglich ist, insbesondere zwischen die Schüttwaagen bewegbar ist. Der Volumendosierer weist vorzugsweise eine, einem Fachmann bereits bekannte Funktionsweise zu einem Dosieren von Schüttgut auf. Bevorzugt ist der Volumendosierer als Schneckendosierer ausgebildet. Es ist jedoch auch denkbar, dass der Volumendosierer eine andere, einem Fachmann als sinnvoll erscheinende Ausgestaltung aufweist. Der Volumendosierer ist vorzugsweise translatorisch an einem Rahmen der Dosiervorrichtung beweglich gelagert, insbesondere mittels eines Führungsschlittens o. dgl. der Führungseinheit der Dosiervorrichtung. Eine Bewegungsachse des Volumendosierers verläuft bevorzugt zumindest im Wesentlichen parallel zur Horizontalebene und/oder zumindest im Wesentlichen senkrecht zu den Bewegungsachsen der Gehäuse der Schüttwaagen. Der Volumendosierer ist bevorzugt mittels der Bewegungskopplungseinheit, insbesondere mittels Schubstangen der Bewegungskopplungseinheit, bewegungstechnisch mit den Schüttwaagen verbunden. Der Volumendosierer ist vorzugsweise infolge einer Schwenkbewegung der Schüttwaagen relativ zueinander translatorisch zwischen die zwei Schüttwaagen bewegbar, insbesondere bis eine Ausgabeöffnung des Volumendosieres über dem Trichter angeordnet ist. Bevorzugt ist der Volumendosierer alternativ zu den zwei Schüttwaagen über dem Trichter anordenbar, um einen Wechsel in einer Dosierart mittels der Dosiervorrichtung zu realisieren. Durch die erfindungsgemäße Ausgestaltung kann vorteilhaft eine kompakte Ausgestaltung der Dosiervorrichtung realisiert werden. Es kann vorteilhaft mittels einer Antriebseinheit der Dosiervorrichtung eine Bewegung der Schüttwaagen relativ zueinander und eine Bewegung des Volumendosierers relativ zu den Schüttwaagen realisiert werden, was vorteilhaft Kosten für zusätzliche Antriebseinheiten einsparen kann. Es kann vorteilhaft eine platzsparende Unterbringung von zwei Arten von Dosiersystemen realisiert werden. Es kann vorteilhaft eine hohe Flexibilität hinsichtlich der Einsatzmöglichkeiten der Dosiervorrichtung realisiert werden. Es kann vorteilhaft eine einfache Wartungsmöglichkeit der einzelnen Dosiersysteme ermöglicht werden.

Ferner wird vorgeschlagen, dass die zwei Schüttwaagen jeweils ein, insbesondere das bereits zuvor genannte, Gehäuse aufweisen, an, insbesondere in, dem das jeweilige Schüttelement beweglich, insbesondere kippbar, gelagert ist, wobei die Gehäuse der zwei Schüttwaagen jeweils eine zumindest teilweise offene Seitenwand aufweisen, wobei die zumindest teilweise offene Seitenwand an einer Seite der Gehäuse der zwei Schüttwaagen angeordnet ist, die zumindest im Wesentlichen parallel zur Schüttkante des jeweiligen Schüttelements ausgerichtet ist. Bevorzugt sind die zumindest teilweise offenen Seitenwände an einer Seite des jeweiligen Gehäuses angeordnet, die in dem Betriebszustand, in dem die Schüttelemente gegenüberliegend angeordnet sind, dem anderen Gehäuse zugewandt ist. Durch die erfindungsgemäße Ausgestaltung der Dosiervorrichtung kann vorteilhaft in zumindest einer Position der Gehäuse relativ zueinander ein bedienerfreundlicher Zugang zu den Schüttwaagen realisiert werden. Es kann vorteilhaft eine hohe Wartungsfreundlichkeit der Schüttwaagen realisiert werden, insbesondere da nach einem Auseinanderbewegen der Gehäuse ein komfortabler Zugang zu einzelnen Bauteilen der Schüttwaagen realisiert werden kann. Es kann vorteilhaft auf spezielle Wartungsklappen an den Gehäusen verzichtet werden, was insbesondere vorteilhaft zu einer Einsparung von Bauraum führt. Es kann vorteilhaft eine kompakte Ausgestaltung der Dosiervorrichtung realisiert werden.

Zudem geht die Erfindung aus von einem Verfahren zu einem Betrieb einer erfindungsgemäßen Dosiervorrichtung. Es wird vorgeschlagen, dass in zumindest einem Verfahrensschritt, insbesondere die bereits zuvor genannten, Gehäuse der zwei Schüttwaagen, an, insbesondere in, denen die jeweiligen Schüttelemente beweglich, insbesondere kippbar, gelagert sind, zu einer gegenüberliegenden Anordnung der Schüttelemente in Bezug auf die Schüttkanten, insbesondere durch eine Motoreinheit der Dosiervorrichtung angetrieben, entlang einer Bewegungsbahn der Schüttwaagen bewegt werden. Bevorzugt ist die Steuer- oder Regeleinheit der Dosiervorrichtung zu einem Durchführen des erfindungsgemäßen Verfahrens eingerichtet. Es ist jedoch auch denkbar, dass die Dosiervorrichtung selbst eine Recheneinheit umfasst, die mit der Steuer- oder Regeleinheit der Dosiervorrichtung steuer- und/oder datentechnisch verbunden ist und zu einem Durchführen des erfindungsgemäßen Verfahrens eingerichtet ist. Durch die erfindungsgemäße Ausgestaltung der Dosiervorrichtung kann vorteilhaft eine hohe Wartungsfreundlichkeit der Schüttwaagen realisiert werden, insbesondere da nach einem Auseinanderbewegen der Gehäuse ein komfortabler Zugang zu einzelnen Bauteilen der Schüttwaagen realisiert werden kann. Es kann vorteilhaft auf spezielle Wartungsklappen an den Gehäusen verzichtet werden, was insbesondere vorteilhaft zu einer Einsparung von Bauraum führt. Es kann vorteilhaft eine kompakte Ausgestaltung der Dosiervorrichtung realisiert werden.

Des Weiteren wird vorgeschlagen, dass, insbesondere in zumindest einem Verfahrensschritt des Verfahrens, zumindest ein, insbesondere der bereits zuvor genannte, Volumendosierer, insbesondere Schneckendosierer, der Dosiereinheit in Abhängigkeit von einer Bewegung und/oder von einer Position der Gehäuse der zwei Schüttwaagen relativ zu den zwei Schüttwaagen, insbesondere zwischen die Schüttwaagen, bewegt wird. Bevorzugt wird der Volumendosierer infolge einer Bewegungskopplung mittels der Bewegungskopplungseinheit in Abhängigkeit von einer Bewegung der Gehäuse der zwei Schüttwaagen relativ zu den zwei Schüttwaagen bewegt. Es ist jedoch auch denkbar, dass die Dosiervorrichtung eine zusätzliche Antriebseinheit zu einem Bewegen des Volumendosierers und eine Sensoreinheit, wie beispielsweise eine Lichtschrankeneinheit, eine Anschlagtastereinheit o. dgl., zu einer Erfassung einer Position der Gehäuse der zwei Schüttwaagen umfasst, wobei eine Bewegung des Volumendosierers in Abhängigkeit von einer, insbesondere mittels der Sensoreinheit erfassten, Position der Gehäuse der zwei Schüttwaagen erfolgt. Weitere, einem Fachmann als sinnvoll erscheinende Bewegungsabläufe und/oder Bewegungssteuerungen des Volumendosierers und der Schüttwaagen zueinander sind ebenfalls denkbar. Durch die erfindungsgemäße Ausgestaltung kann vorteilhaft eine kompakte Ausgestaltung der Dosiervorrichtung realisiert werden. Es kann vorteilhaft eine platzsparende Unterbringung von zwei Arten von Dosiersystemen realisiert werden. Es kann vorteilhaft eine hohe Flexibilität hinsichtlich der Einsatzmöglichkeiten der Dosiervorrichtung realisiert werden.

Zudem wird vorgeschlagen, dass, insbesondere in zumindest einem Verfahrensschritt des Verfahrens, der Volumendosierer, insbesondere mittels einer, insbesondere der bereits zuvor genannten, Bewegungskopplungseinheit der Dosiervorrichtung, zumindest im Wesentlichen synchron mit den Schüttwaagen bewegt wird. Bevorzugt wird der Volumendosierer infolge einer, insbesondere starren, Bewegungskopplung mittels der Bewegungskopplungseinheit zumindest im Wesentlichen synchron mit den Schüttwaagen bewegt. Es ist jedoch auch denkbar, dass der Volumendosierer beispielsweise bei einer Nutzung der zusätzlichen Antriebseinheit zu einem Bewegen des Volumendosierers zeitlich versetzt zu den Schüttwaagen bewegt wird, wie beispielsweise erst bewegt wird, nachdem die Schüttwaagen vollständig auseinandergefahren sind o. dgl. Durch die erfindungsgemäße Ausgestaltung kann vorteilhaft eine kompakte Ausgestaltung der Dosiervorrichtung realisiert werden. Es kann vorteilhaft eine platzsparende Unterbringung von zwei Arten von Dosiersystemen realisiert werden. Es kann vorteilhaft eine hohe Flexibilität hinsichtlich der Einsatzmöglichkeiten der Dosiervorrichtung realisiert werden.

Des Weiteren wird eine Verpackungsmaschine, insbesondere eine vertikale Schlauchbeutelmaschine, mit zumindest einer erfindungsgemäßen Dosiervorrichtung vorgeschlagen. Die Verpackungsmaschine ist vorzugsweise zu einem Formen, zu einem Füllen und zu einem Verschließen von Verpackungen vorgesehen. Die Verpackungsmaschine kann weitere, einem Fachmann als sinnvoll erscheinende Vorrichtungen und/oder Einheiten umfassen, die zu einem Formen, zu einem Füllen und/oder zu einem Verschließen von Verpackungen, insbesondere von Lebensmittelverpackungen, nutzbar sind, wie beispielsweise eine Fördereinheit, eine Fülleinheit, die beispielsweise das Füllrohr umfasst, eine Siegelvorrichtung, die beispielsweise eine Quersiegeleinheit und eine Längssiegeleinheit umfasst, eine Verschlusszuführvorrichtung, eine Sterilisationsvorrichtung o. dgl. Die Verpackungsmaschine umfasst bevorzugt zumindest eine Steuer- oder Regeleinheit zu einer Steuerung oder Regelung der einzelnen Einheiten und/oder Vorrichtungen der Verpackungsmaschine, insbesondere auf eine, einem Fachmann bereits bekannte Art und Weise. Durch die erfindungsgemäße Ausgestaltung der Verpackungsmaschine kann vorteilhaft eine kompakte Ausgestaltung der Verpackungsmaschine realisiert werden. Es kann vorteilhaft infolge der gegenüberliegenden Anordnung der Schüttelemente ein Trichter der Dosiervorrichtung mit einer kleinen Öffnung ausgeführt werden, so dass vorteilhaft eine geringe Gesamthöhe des Trichters, insbesondere bei im Vergleich zu bereits bekannten Dosiervorrichtungen gleichbleibenden Mindestwinkeln zur Vertikalen von Seitenwänden des Trichters, realisiert werden kann, so dass auch die Gesamthöhe der Verpackungsmaschine gering gehalten werden kann.

Die erfindungsgemäße Dosiervorrichtung, das erfindungsgemäße Verfahren und/oder die erfindungsgemäße Verpackungsmaschine sollen/soll hierbei nicht auf die oben beschriebene Anwendung und Ausführungsform beschränkt sein. Insbesondere können/kann die erfindungsgemäße Dosiervorrichtung, das erfindungsgemäße Verfahren und/oder die erfindungsgemäße Verpackungsmaschine zu einer Erfüllung einer hierin beschriebenen Funktionsweise eine von einer hierin genannten Anzahl von einzelnen Elementen, Bauteilen und Einheiten sowie Verfahrensschritten abweichende Anzahl aufweisen. Zudem sollen bei den in dieser Offenbarung angegebenen Wertebereichen auch innerhalb der genannten Grenzen liegende Werte als offenbart und als beliebig einsetzbar gelten.

### Zeichnungen

Weitere Vorteile ergeben sich aus der folgenden Zeichnungsbeschreibung. In den Zeichnungen sind Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: Eine Verpackungsmaschine mit zumindest einer erfindungsgemäßen Dosiervorrichtung in einer schematischen Darstellung,
- Fig. 2: eine Detailansicht der erfindungsgemäßen Dosiervorrichtung, wobei Schüttwaagen der Dosiervorrichtung in einer Betriebsposition angeordnet sind, in einer schematischen Darstellung,
- Fig. 3: eine weitere Detailansicht der erfindungsgemäßen Dosiervorrichtung, wobei die Schüttwaagen der Dosiervorrichtung in einer auseinandergefahrenen Position angeordnet sind, in einer schematischen Darstellung,
- Fig. 4: eine weitere Detailansicht der erfindungsgemäßen Dosiervorrichtung, wobei ein Volumendosierer der Dosiervorrichtung in einer Position zwischen den auseinandergefahrenen Schüttwaagen angeordnet ist, in einer schematischen Darstellung,
- Fig. 5: ein Ablaufdiagramm eines erfindungsgemäßen Verfahrens zu einem Betrieb der erfindungsgemäßen Dosiervorrichtung in einer schematischen Darstellung,
- Fig. 6: eine alternative Ausgestaltung von Schüttwaagen der erfindungsgemäßen Dosiervorrichtung in einer schematischen Darstellung,
- Fig. 7: eine weitere alternative Ausgestaltung von Schüttwaagen der erfindungsgemäßen Dosiervorrichtung in einer schematischen Darstellung und
- Fig. 8: eine zusätzliche weitere alternative Ausgestaltung von Schüttwaagen der erfindungsgemäßen Dosiervorrichtung in einer schematischen Darstellung.

### Beschreibung der Ausführungsbeispiele

Figur 1 zeigt eine Verpackungsmaschine 12 zu einem Verpacken von Produkten, insbesondere Lebensmitteln. Vorzugsweise ist die Verpackungsmaschine 12 dazu vorgesehen, Schüttgut in Form von Lebensmitteln, wie beispielsweise Kaffeebohnen, Kaffeepulver, Mehl, Zucker, Müsli o. dgl., zu verpacken. Die Verpackungsmaschine 12 ist bevorzugt als vertikale Schlauchbeutelmaschine ausgebildet. Die Verpackungsmaschine 12 umfasst zumindest eine Dosiervorrichtung 10 (vgl. Figuren 2 bis 4) zu einem Dosieren von Schüttgut. Die Verpackungsmaschine 12 kann weitere, einem Fachmann als sinnvoll erscheinende Vorrichtungen und/oder Einheiten umfassen, die zu einem Formen, zu einem Füllen und/oder zu einem Verschließen von Verpackungen, insbesondere von Lebensmittelverpackungen, nutzbar sind, wie beispielsweise eine Fördereinheit, eine Fülleinheit, die beispielsweise ein Füllrohr 56 umfasst, eine Siegelvorrichtung, die beispielsweise eine Quersiegeleinheit und eine Längssiegeleinheit umfasst, eine Verschlusszuführvorrichtung, eine Sterilisationsvorrichtung o. dgl. Die Verpackungsmaschine 12 umfasst bevorzugt zumindest eine Steuer- oder Regeleinheit 58 zu einer Steuerung oder Regelung der einzelnen Einheiten und/oder Vorrichtungen der Verpackungsmaschine 12, insbesondere auf eine, einem Fachmann bereits bekannten Art und Weise.

Figur 2 zeigt eine Detailansicht der Dosiervorrichtung 10. Die Dosiervorrichtung 10 für die Verpackungsmaschine 12 umfasst zumindest eine Dosiereinheit 14, die zumindest zwei Schüttwaagen 16, 18 aufweist, die jeweils zumindest ein, insbesondere eine rechteckige Querschnittsform aufweisendes, Schüttelement 20, 22 (vgl. Figuren 3 und 4) aufweisen, das beweglich, insbesondere in zumindest einer möglichen Ausgestaltung der Schüttwaagen 16, 18 kippbar und in zumindest einer hier nicht näher dargestellten weiteren möglichen Ausgestaltung der Schüttwaagen 16, 18 schwenkbar, gelagert ist. Bevorzugt weisen die Schüttelemente 20, 22 jeweils zumindest eine, insbesondere als Längskante ausgebildete, Schüttkante 24, 26 (vgl. Figuren 3 und 4) auf. In zumindest einem Betriebszustand, insbesondere in dem in Figur 2 dargestellten Betriebszustand der Dosiervorrichtung 10, sind die Schüttelemente 20, 22 in Bezug auf die Schüttkanten 24, 26, insbesondere frei von zwischen den Schüttelementen 20, 22 angeordneten Elementen, gegenüberliegend, insbesondere spiegelsymmetrisch zu einer Vertikalebene 28, angeordnet. In den Figuren 2 bis 4 ist vorzugsweise zur beispielhaften Erläuterung der Funktionsweise der Dosiervorrichtung 10 eine mögliche Ausgestaltung der Schüttwaagen 16, 18 dargestellt, bei denen die Schüttelemente 20, 22 selbst einen jeweiligen Aufnahmeraum der Schüttwaagen 16, 18 definieren. Es sind jedoch auch andere, einem Fachmann als sinnvoll erscheinende Ausgestaltungen der Schüttwaagen 16, 18 denkbar, wie beispielsweise eine hier nicht näher dargestellte weitere mögliche Ausgestaltung der Schüttwaagen 16, 18, bei der ein Aufnahmeraum der jeweiligen Schüttwaage 16, 18 durch als Verschlussklappen ausgebildete Schüttelemente 20, 22 verschließbar ist, wobei die Schüttelemente 20, 22 dazu vorgesehen sind, den Aufnahmeraum der jeweiligen Schüttwaage 16, 18 zu verschließen und infolge einer Schwenkbewegung freizugeben.

Bevorzugt weisen die Schüttelemente 20, 22 jeweils eine Bewegungsachse 62, 64, insbesondere eine Kippachse auf, die zumindest im Wesentlichen parallel zu einer Horizontalebene 66 verläuft. Die Schüttelemente 20, 22 weisen bevorzugt, insbesondere in der Horizontalebene 66 betrachtet, eine rechteckige Querschnittsform auf. Vorzugsweise umfasst die Dosiervorrichtung 10 zumindest einen Trichter 60, der, betrachtet entlang einer Vertikalrichtung, unterhalb der Dosiereinheit 14 angeordnet ist. Die Dosiereinheit 14 ist vorzugsweise dazu vorgesehen, dem Trichter 60 Schüttgut zu einer Zuführung zum Füllrohr 56 auf eine, einem Fachmann bereits bekannte Art und Weise zuführen. Bevorzugt sind in zumindest einem Betriebszustand der Dosiervorrichtung 10 die Schüttelemente 20, 22 zu einer Zuführung von Schüttgut, insbesondere in einer vorbestimmten Menge, zum Trichter 60 vorgesehen.

Vorzugsweise weisen die zwei Schüttwaagen 16, 18 jeweils ein Gehäuse 30, 32 auf, an, insbesondere in, dem das jeweilige Schüttelement 20, 22 beweglich, insbesondere kippbar, gelagert ist, wobei die Gehäuse 30, 32 der zwei Schüttwaagen 16, 18 relativ zueinander beweglich, insbesondere schwenkbar, gelagert sind, wobei die Schüttelemente 20, 22 zumindest nach einer Bewegung der Gehäuse 30, 32 der Schüttwaagen 16, 18 aufeinander zu in Bezug auf die Schüttkanten 24, 26 gegenüberliegend angeordnet sind. Insbesondere umfasst die Dosiervorrichtung 10 zumindest eine Spanneinheit (hier nicht näher dargestellt), die dazu vorgesehen ist, das Füllrohr 56 und/oder den Trichter 60 nach einer Bewegung der Gehäuse 30, 32 der Schüttwaagen 16, 18 aufeinander zu automatisch mit den Schüttwaagen 16, 18 zu verbinden. Vorzugsweise sind die Schüttelemente 20, 22 in einem aneinander anliegenden Zustand der Gehäuse 30, 32 der Schüttwaagen 16, 18 in Bezug auf die Schüttkanten 24, 26 gegenüberliegend angeordnet. Die Gehäuse 30, 32 der zwei Schüttwaagen 16, 18 weisen vorzugsweise jeweils eine zumindest teilweise offene Seitenwand auf (vgl. Figuren 3 und 4), wobei die zumindest teilweise offene Seitenwand an einer Seite 46, 48 der Gehäuse 30, 32 der zwei Schüttwaagen 16, 18 angeordnet ist, die zumindest im Wesentlichen parallel zur Schüttkante 24, 26 des jeweiligen Schüttelements 20, 22 ausgerichtet ist. Bevorzugt sind die zumindest teilweise offenen Seitenwände an der Seite 46, 48 des jeweiligen Gehäuses 30, 32 angeordnet, die in dem Betriebszustand, in dem die Schüttelemente 20, 22 gegenüberliegend angeordnet sind, dem anderen Gehäuse 30, 32 zugewandt ist.

Die Gehäuse 30, 32 sind bevorzugt beweglich, insbesondere schwenkbar, an einem Rahmen 68 der Dosiervorrichtung 10 beweglich gelagert. Bevorzugt sind die Gehäuse 30, 32 jeweils um eine Bewegungsachse 70, 72, insbesondere eine Schwenkachse, der Dosiereinheit 14 relativ zueinander beweglich, insbesondere schwenkbar, gelagert, die zumindest im Wesentlichen senkrecht zur Horizontalebene 66 verläuft. Bevorzugt sind die Gehäuse 30, 32 der zwei Schüttwaagen 16, 18 relativ zueinander beweglich, insbesondere schwenkbar, entlang einer bogenförmigen Bewegungsbahn 34, 36 der Schüttwaagen 16, 18 gelagert. Die bogenförmige Bewegungsbahn 34, 36 der Schüttwaagen 16, 18 verläuft bevorzugt in einer sich zumindest im Wesentlichen parallel zur Horizontalebene 66 erstreckenden Ebene. Vorzugsweise umfasst die Dosiervorrichtung 10 zumindest eine Führungseinheit 74 (vgl. Figuren 3 und 4), mittels derer die bogenförmige Bewegungsbahn 34, 36 der Gehäuse 30, 32 realisierbar ist. Die Führungseinheit 74 kann pro Gehäuse 30, 32 beispielsweise zumindest eine bogenförmige Führungsschiene und zumindest einen daran beweglich gelagerten Führungsschlitten, zumindest eine Führungsrolle o. dgl. umfassen. Die Führungseinheit 74 kann als Gleitführungseinheit, als Rollführungseinheit, oder als andere, einem Fachmann als sinnvoll erscheinende Führungseinheit ausgebildet sein.

Vorzugsweise umfasst die Dosiervorrichtung 10 zumindest eine Bewegungskopplungseinheit 38 (vgl. Figuren 3 und 4), wobei die Gehäuse 30, 32 der zwei Schüttwaagen 16, 18 in Abhängigkeit von einer Bewegung zumindest eines der Gehäuse 30, 32, insbesondere beider Gehäuse 30, 32, der zwei Schüttwaagen 16, 18 mittels der Bewegungskopplungseinheit 38, insbesondere zumindest im Wesentlichen synchron, in unterschiedliche, insbesondere entgegengesetzte, Richtungen 40, 42 bewegbar sind. Bevorzugt umfasst die Dosiervorrichtung 10 zumindest eine Antriebseinheit 54 (vgl. Figuren 3 und 4), insbesondere eine Elektromotoreinheit, die dazu vorgesehen ist, die Gehäuse 30, 32, insbesondere über die Bewegungskopplungseinheit 38, relativ zueinander zu bewegen.

Des Weiteren umfasst die Dosiereinheit 14 zumindest einen Volumendosierer 44, insbesondere einen Schneckendosierer, der mittels der Bewegungskopplungseinheit 38 in Abhängigkeit von einer Bewegung der Gehäuse 30, 32 der zwei Schüttwaagen 16, 18 relativ zu den zwei Schüttwaagen 16, 18 beweglich ist, insbesondere zwischen die Schüttwaagen 16, 18 bewegbar ist (vgl. Figuren 3 und 4). Der Volumendosierer 44 ist vorzugsweise translatorisch an dem Rahmen 68 der Dosiervorrichtung 10 beweglich gelagert, insbesondere mittels eines Führungsschlittens o. dgl. der Führungseinheit 74. Eine Bewegungsachse 76 des Volumendosierers 44 verläuft bevorzugt zumindest im Wesentlichen parallel zur Horizontalebene 66 und/oder zumindest im Wesentlichen senkrecht zu den Bewegungsachsen 70, 72 der Gehäuse 30, 32 der Schüttwaagen 16, 18. Der Volumendosierer 44 ist bevorzugt mittels der Bewegungskopplungseinheit 38, insbesondere mittels Schubstangen 78, 80 der Bewegungskopplungseinheit 38, bewegungstechnisch mit den Schüttwaagen 16, 18 verbunden (vgl. Figuren 3 und 4). Der Volumendosierer 44 ist vorzugsweise infolge einer Schwenkbewegung der Schüttwaagen 16, 18 relativ zueinander translatorisch zwischen die zwei Schüttwaagen 16, 18 bewegbar, insbesondere bis eine Ausgabeöffnung des Volumendosieres 44 über dem Trichter 60 angeordnet ist (vgl. Figur 44). Bevorzugt ist der Volumendosierer 44 alternativ zu den zwei Schüttwaagen 16, 18 über dem Trichter 60 anordenbar, um einen Wechsel in einer Dosierart mittels der Dosiervorrichtung 10 zu realisieren.

Figur 5 zeigt ein schematisches Ablaufdiagramm eines Verfahrens 50 zu einem Betrieb der Dosiervorrichtung 10. In zumindest einem Verfahrensschritt 52 des Verfahrens 50 werden die Gehäuse 30, 32 der zwei Schüttwaagen 16, 18, in denen die jeweiligen Schüttelemente 20, 22 beweglich, insbesondere kippbar, gelagert sind, zu einer gegenüberliegenden Anordnung der Schüttelemente 20, 22 in Bezug auf die Schüttkanten 24, 26, insbesondere durch die Antriebseinheit 54 der Dosiervorrichtung 10 angetrieben, entlang der Bewegungsbahn 34, 36 der Schüttwaagen 16, 18 bewegt (vgl. beispielsweise Position der Schüttwaagen 16, 18 in Figur 3 im Unterschied zur Position der Schüttwaagen 16, 18 in Figur 2). Vorzugsweise wird in zumindest einem Verfahrensschritt 82 des Verfahrens 50 zumindest der Volumendosierer 44, insbesondere der Schneckendosierer, der Dosiereinheit 14 in Abhängigkeit von einer Bewegung und/oder von einer Position der Gehäuse 30, 32 der zwei Schüttwaagen 16, 18 relativ zu den zwei Schüttwaagen 16, 18, insbesondere zwischen die Schüttwaagen 16, 18, bewegt (vgl. beispielsweise Position des Volumendosierers 44 in Figur 2 im Unterschied zu den Positionen des Volumendosierers 44 in Figuren 3 und 4). Bevorzugt wird der Volumendosierer 44, insbesondere mittels der Bewegungskopplungseinheit 38 der Dosiervorrichtung 10, zumindest im Wesentlichen synchron mit den Schüttwaagen 16, 18 bewegt, insbesondere in dem Verfahrensschritt 82 des Verfahrens 50. Das Verfahren 50 zum Betrieb der Dosiervorrichtung 10 kann weitere, einem Fachmann als sinnvoll erscheinende Verfahrensschritte aufweisen. Zudem sollen auch mögliche Verfahrensschritte, die sich aus der Beschreibung der Figuren 1 bis 4 ableiten lassen, für das Verfahren 50 als offenbart gelten.

In Figuren 6 bis 8 sind weitere Ausführungsbeispiele der Erfindung, insbesondere der erfindungsgemäßen Schüttwaagen, gezeigt. Die nachfolgenden Beschreibungen und die Zeichnung beschränken sich im Wesentlichen auf die Unterschiede zwischen den Ausführungsbeispielen, wobei bezüglich gleich bezeichneter Bauteile, insbesondere in Bezug auf Bauteile mit gleichen Bezugszeichen, grundsätzlich auch auf die Zeichnungen und/oder die Beschreibung des anderen Ausführungsbeispiels, insbesondere der Figuren 1 bis 5, verwiesen werden kann. Zur Unterscheidung der Ausführungsbeispiele ist den Bezugszeichen der Ausführungsbeispiele in den Figuren 6 bis 8 ein, zwei bzw. drei Apostroph/en nachgestellt.

Figur 6 zeigt eine alternative Ausgestaltung von Schüttwaagen 16', 18' einer erfindungsgemäßen Dosiervorrichtung 10'. Die Dosiervorrichtung 10' umfasst zumindest eine Dosiereinheit 14', die zumindest zwei Schüttwaagen 16', 18' aufweist, die jeweils zumindest ein, insbesondere eine polygonale, vorzugsweise dreieckförmige, Querschnittsform aufweisendes, Schüttelement 20', 22' aufweisen, das beweglich, insbesondere kippbar, gelagert ist. In zumindest einem Betriebszustand sind die Schüttelemente 20', 22', insbesondere in Bezug auf Schüttkanten 24', 26' der Schüttelemente 20', 22', vorzugsweise frei von zwischen den Schüttelementen 20', 22' angeordneten Elementen, gegenüberliegend, insbesondere spiegelsymmetrisch zu einer Vertikalebene 28', angeordnet. Bevorzugt weisen die Schüttelemente 20', 22' jeweils zumindest eine, insbesondere als Längskante ausgebildete, Schüttkante 24', 26' auf. Die Schüttkante 24', 26' des jeweiligen Schüttelements 20', 22' ist vorzugsweise als Längskante des jeweiligen Schüttelements 20', 22' ausgebildet, insbesondere entlang derer das jeweilige Schüttelement 20', 22' seine maximale Längserstreckung aufweist. Die Schüttelemente 20', 22' sind vorzugsweise in zumindest einem Betriebszustand, insbesondere in einem Befüllungszustand, in Bezug auf die Schüttkanten 24', 26', insbesondere frei von zwischen den Schüttelementen 20', 22' angeordneten Elementen, gegenüberliegend, insbesondere spiegelsymmetrisch zur Vertikalebene 28', angeordnet. Die Schüttelemente 20', 22' sind vorzugsweise frei von beweglich an den Schüttelementen 20', 22' angeordneten Verschlussklappen ausgebildet. Die Schüttelemente 20', 22' begrenzen bevorzugt jeweils selbst einen Aufnahmeraum, in dem zu dosierendes Schüttgut anordenbar ist, wobei die Schüttelemente 20', 22' selbst bewegbar sind, um das Schüttgut auszuschütten, insbesondere einem Trichter (hier nicht näher dargestellt) zuzuführen. Die Schüttkanten 24', 26' sind vorzugsweise Kanten der Schüttelemente 20', 22', über die das zu dosierende Schüttgut infolge einer Bewegung, insbesondere einer Kippbewegung, der Schüttelemente 20', 22' um eine Bewegungsachse 62', 64' des jeweiligen Schüttelements 20', 22' aus den Schüttelementen 20', 22', insbesondere aus dem jeweiligen Aufnahmeraum, heraus förderbar ist. Hinsichtlich weiterer Merkmale der in der Figur 6 dargestellten Dosiervorrichtung 10' wird grundsätzlich auch auf die Beschreibung der Figuren 1 bis 5 verwiesen.

Figur 7 zeigt eine weitere alternative Ausgestaltung von Schüttwaagen 16", 18" einer erfindungsgemäßen Dosiervorrichtung 10". Die Dosiervorrichtung 10" umfasst zumindest eine Dosiereinheit 14", die zumindest zwei Schüttwaagen 16", 18" aufweist, die jeweils zumindest ein, insbesondere als Verschlussklappe ausgebildetes, Schüttelement 20", 22" aufweisen, das beweglich, insbesondere kippbar, gelagert ist. In zumindest einem Betriebszustand sind die Schüttelemente 20", 22", insbesondere in Bezug auf Schüttkanten 24", 26" der Schüttelemente 20", 22", vorzugsweise frei von zwischen den Schüttelementen 20", 22" angeordneten Elementen, gegenüberliegend, insbesondere spiegelsymmetrisch zu einer Vertikalebene 28", angeordnet. Bevorzugt weisen die Schüttelemente 20", 22" jeweils zumindest eine, insbesondere als Längskante ausgebildete, Schüttkante 24", 26" auf. Die Schüttkante 24", 26" des jeweiligen Schüttelements 20", 22" ist vorzugsweise als Längskante des jeweiligen Schüttelements 20", 22" ausgebildet, insbesondere entlang derer das jeweilige Schüttelement 20", 22" seine maximale Längserstreckung aufweist. Die Schüttelemente 20", 22" sind vorzugsweise in zumindest einem Betriebszustand, insbesondere in einem Befüllungszustand und in einem Ausschüttzustand, in Bezug auf die Schüttkanten 24", 26", insbesondere frei von zwischen den Schüttelementen 20", 22" angeordneten Elementen, gegenüberliegend, insbesondere spiegelsymmetrisch zur Vertikalebene 28", angeordnet. Die Schüttelemente 20", 22" sind vorzugsweise als Verschlussklappen ausgebildet, die jeweils schwenkbar an einem Aufnahmeraum der jeweiligen Schüttwaage 16", 18" gelagert sind und eine Ausgabeöffnung des Aufnahmeraums verschließen oder öffnen können. Der Aufnahmeraum der jeweiligen Schüttwaage 16", 18" ist, insbesondere relativ zu einem Gehäuse (hier nicht näher dargestellt) der jeweiligen Schüttwaage 16", 18", feststehend ausgebildet, wobei die als Verschlussklappen ausgebildeten Schüttelemente 20", 22" jeweils eine als Schwenkachse ausgebildete Bewegungsachse 62", 64" aufweisen, die zumindest im Wesentlichen parallel zu einer Horizontalebene 66" verläuft. Die Schüttelemente 20", 22" sind bevorzugt dazu vorgesehen, den Aufnahmeraum der jeweiligen Schüttwaage 16", 18", insbesondere in Richtung eines Trichters (hier nicht näher dargestellt), zu verschließen und infolge einer Schwenkbewegung eine dem Trichter zugewandte Ausgabeöffnung des Aufnahmeraums freizugeben. Die als Verschlussklappen ausgebildeten Schüttelemente 20", 22" sind bevorzugt an einer Außenseite des jeweiligen Aufnahmeraums angeordnet, um die Ausgabeöffnung des jeweiligen Aufnahmeraums freizugeben oder zu verschließen, insbesondere infolge einer Bewegung außerhalb des jeweiligen Aufnahmeraums. Es ist jedoch auch denkbar, dass die Schüttelemente 20", 22" alternativ an einer Innenseite des jeweiligen Aufnahmeraums angeordnet sind, um die Ausgabeöffnung des jeweiligen Aufnahmeraums freizugeben oder zu verschließen, insbesondere infolge einer Bewegung der Schüttelemente 20", 22" innerhalb des jeweiligen Aufnahmeraums. Hinsichtlich weiterer Merkmale der in der Figur 7 dargestellten Dosiervorrichtung 10" wird grundsätzlich auch auf die Beschreibung der Figuren 1 bis 5 verwiesen.

Figur 8 zeigt eine weitere alternative Ausgestaltung von Schüttwaagen 16"', 18‴ einer erfindungsgemäßen Dosiervorrichtung 10‴. Die Dosiervorrichtung 10‴ umfasst zumindest eine Dosiereinheit 14"', die zumindest zwei Schüttwaagen 16"', 18‴ aufweist, die jeweils zumindest zwei, insbesondere als Verschlussklappen ausgebildete, Schüttelemente 20"', 22‴ aufweisen, die beweglich, insbesondere kippbar, gelagert sind. In zumindest einem Betriebszustand ist zumindest ein Schüttelement 20‴ der Schüttwaage 16‴ und zumindest ein Schüttelement 22‴ der Schüttwaage 18‴, insbesondere in Bezug auf Schüttkanten 24"', 26‴ des jeweiligen Schüttelements 20"', 22‴, vorzugsweise frei von zwischen den Schüttelementen 20"', 22‴ angeordneten Elementen, gegenüberliegend, insbesondere spiegelsymmetrisch zu einer Vertikalebene 28‴, angeordnet. Hinsichtlich weiterer Merkmale der in der Figur 8 dargestellten Dosiervorrichtung 10‴ wird grundsätzlich auch auf die Beschreibung der Figuren 1 bis 5 sowie 7 verwiesen, da die in der Figur 8 dargestellte Dosiervorrichtung 10‴ bis auf eine Anzahl von an einem Aufnahmeraum angeordneten Schüttelementen 20"', 22‴ pro Schüttwaage 16‴, 18‴ im Wesentlichen der in Figur 7 dargestellten Dosiervorrichtung 10" entspricht.

## Patentansprüche

1. Dosiervorrichtung für eine Verpackungsmaschine, insbesondere vertikale Schlauchbeutelmaschine, mit zumindest einer Dosiereinheit (14), die zumindest zwei Schüttwaagen (16, 18) aufweist, die jeweils zumindest ein, insbesondere eine rechteckige Querschnittsform aufweisendes, Schüttelement (20, 22) aufweisen, das beweglich, insbesondere kippbar, gelagert ist, **dadurch gekennzeichnet, dass** in zumindest einem Betriebszustand die Schüttelemente (20, 22), insbesondere in Bezug auf Schüttkanten (24, 26) der Schüttelemente (20, 22), vorzugsweise frei von zwischen den Schüttelementen (20, 22) angeordneten Elementen, gegenüberliegend, insbesondere spiegelsymmetrisch zu einer Vertikalebene (28), angeordnet sind.

2. Dosiervorrichtung zumindest nach dem Oberbegriff des Anspruchs 1, insbesondere nach Anspruch 1, **dadurch gekennzeichnet, dass** die zwei Schüttwaagen (16, 18) jeweils ein Gehäuse (30, 32) aufweisen, an, insbesondere in, dem das jeweilige Schüttelement (20, 22) beweglich, insbesondere kippbar, gelagert ist, wobei die Gehäuse (30, 32) der zwei Schüttwaagen (16, 18) relativ zueinander beweglich, insbesondere schwenkbar, gelagert sind, wobei die Schüttelemente (20, 22) zumindest nach einer Bewegung der Gehäuse (30, 32) der Schüttwaagen (16, 18) aufeinander zu, insbesondere in Bezug auf die Schüttkanten (24, 26), gegenüberliegend angeordnet sind.

3. Dosiervorrichtung nach Anspruch 1 oder 2, **dadurch gekennzeichnet, dass** die zwei Schüttwaagen (16, 18) jeweils ein Gehäuse (30, 32) aufweisen, an, insbesondere in, dem das jeweilige Schüttelement (20, 22) beweglich, insbesondere kippbar, gelagert ist, wobei die Gehäuse (30, 32) der zwei Schüttwaagen (16, 18) relativ zueinander beweglich, insbesondere schwenkbar, entlang einer bogenförmigen Bewegungsbahn (34, 36) der Schüttwaagen (16, 18) gelagert sind.

4. Dosiervorrichtung nach einem der vorhergehenden Ansprüche, **gekennzeichnet durch** zumindest eine Bewegungskopplungseinheit (38), wobei die zwei Schüttwaagen (16, 18) jeweils ein Gehäuse (30, 32) aufweisen, an, insbesondere in, dem das jeweilige Schüttelement (20, 22) beweglich, insbesondere kippbar, gelagert ist, wobei die Gehäuse (30, 32) der zwei Schüttwaagen (16, 18) in Abhängigkeit von einer Bewegung zumindest eines der Gehäuse (30, 32) der zwei Schüttwaagen (16, 18) mittels der Bewegungskopplungseinheit (38), insbesondere zumindest im Wesentlichen synchron, in unterschiedliche, insbesondere entgegengesetzte, Richtungen (40, 42) bewegbar sind.

5. Dosiervorrichtung nach Anspruch 4, **dadurch gekennzeichnet, dass** die Dosiereinheit (14) zumindest einen Volumendosierer (44), insbesondere Schneckendosierer, aufweist, der mittels der Bewegungskopplungseinheit (38) in Abhängigkeit von einer Bewegung der Gehäuse (30, 32) der zwei Schüttwaagen (16, 18) relativ zu den zwei Schüttwaagen (16, 18) beweglich ist, insbesondere zwischen die Schüttwaagen (16, 18) bewegbar ist.

6. Dosiervorrichtung nach einem der vorhergehenden Ansprüche, **dadurch gekennzeichnet, dass** die zwei Schüttwaagen (16, 18) jeweils ein Gehäuse (30, 32) aufweisen, an, insbesondere in, dem das jeweilige Schüttelement (20, 22) beweglich, insbesondere kippbar, gelagert ist, wobei die Gehäuse (30, 32) der zwei Schüttwaagen (16, 18) jeweils eine zumindest teilweise offene Seitenwand aufweisen, wobei die zumindest teilweise offene Seitenwand an einer Seite (46, 48) der Gehäuse (30, 32) der zwei Schüttwaagen (16, 18) angeordnet ist, die zumindest im Wesentlichen parallel zur Schüttkante (24, 26) des jeweiligen Schüttelements (20, 22) ausgerichtet ist.

7. Verfahren zu einem Betrieb einer Dosiervorrichtung nach einem der vorhergehenden Ansprüche, **dadurch gekennzeichnet, dass** in zumindest einem Verfahrensschritt (52) Gehäuse (30, 32) der zwei Schüttwaagen (16, 18), an, insbesondere in, denen die jeweiligen Schüttelemente (20, 22) beweglich, insbesondere kippbar, gelagert sind, zu einer gegenüberliegenden Anordnung der Schüttelemente (20, 22), insbesondere in Bezug auf die Schüttkanten (24, 26), insbesondere durch eine Antriebseinheit (54) der Dosiervorrichtung angetrieben, entlang einer Bewegungsbahn (34, 36) der Schüttwaagen (16, 18) bewegt werden.

8. Verfahren nach Anspruch 7, **dadurch gekennzeichnet, dass** zumindest ein Volumendosierer (44), insbesondere Schneckendosierer, der Dosiereinheit (14) in Abhängigkeit von einer Bewegung und/oder von einer Position der Gehäuse (30, 32) der zwei Schüttwaagen (16, 18) relativ zu den zwei Schüttwaagen (16, 18), insbesondere zwischen die Schüttwaagen (16, 18), bewegt wird.

9. Verfahren nach Anspruch 8, **dadurch gekennzeichnet, dass** der Volumendosierer (44), insbesondere mittels einer Bewegungskopplungseinheit (38) der Dosiervorrichtung, zumindest im Wesentlichen synchron mit den Schüttwaagen (16, 18) bewegt wird.

10. Verpackungsmaschine, insbesondere vertikale Schlauchbeutelmaschine, mit zumindest einer Dosiervorrichtung, nach einem der Ansprüche 1 bis 6.
